# EUROPÄISCHE PATENTSCHRIFT

(11) **EP 3 169 600 B1**
(45) Veröffentlichungstag und Bekanntmachung des Hinweises auf die Patenterteilung: **15.11.2017**
(21) Anmeldenummer: 14741606.9
(22) Anmeldetag: 18.07.2014
(51) Int. Cl.: B65D 51/28, B65D 47/28, A45F 3/16, A47G 19/22

(54) **VERSCHLUSSKAPPE ZUM ANBRINGEN AN EINEN FLÜSSIGKEITSBEHÄLTER**
CLOSURE CAP FOR ATTACHMENT TO A LIQUID CONTAINER
BOUCHON DE FERMETURE DESTINÉ À ÊTRE AGENCÉ SUR UN CONTENANT DE LIQUIDES

(43) Veröffentlichungstag der Anmeldung: 24.05.2017
(73) Patentinhaber: Moradi Consulting GmbH, 2102 Hagenbrunn (AT)
(72) Erfinder: MORADI, Shahriar, A-2102 Hagenbrunn (AT)
(74) Vertreter: KLIMENT & HENHAPEL
(86) Internationale Anmeldenummer: PCT/EP2014/065516
(87) Internationale Veröffentlichungsnummer: WO 2015/188893

(56) Entgegenhaltungen:
- WO-A1-2011/149501
- US-A1- 2010 012 193

## Beschreibung

### GEBIET DER ERFINDUNG

Die vorliegende Erfindung betrifft eine Verschlusskappe, vorzugsweise Schraubverschlusskappe, zum Anbringen an einem Flüssigkeitsbehälter, vorzugsweise Flasche, besonders bevorzugt PET-Flasche, wobei die Verschlusskappe eine Ausgussöffnung, vorzugsweise wiederverschließbare Ausgussöffnung, und ein Aufnahmeelement umfasst, welches mit der Verschlusskappe ein gemeinsames Aufnahmevolumen ausbildet zur Aufnahme mindestens eines Abgabekörpers, zum Beispiel mindestens einer Tablette, und die Verschlusskappe öffenbar ist, wodurch sich ein Zugang zum Aufnahmevolumen ausbildet, um den mindestens einen Abgabekörper in das Aufnahmevolumen einbringen zu können oder aus dem Aufnahmevolumen entnehmen zu können, wobei das Aufnahmeelement für eine Flüssigkeit durchlässig ist, um eine Kontaktierung des mindestens einen Abgabekörpers mit der Flüssigkeit zu ermöglichen, wobei ein mit der Verschlusskappe verbundenes Verschlusselement vorgesehen ist, durch welches der Zugang flüssigkeitsdicht verschlossen werden kann beziehungsweise freigegeben werden kann, wobei in der Ausgussöffnung ein als Hohlkörper ausgebildetes Mundstück angeordnet ist.

### STAND DER TECHNIK

Um unterwegs oder beim Sport Flüssigkeit zu sich nehmen zu können, sind Trinkflaschen, insbesondere Trinkflaschen mit Verschlusskappe bekannt. Die Trinkflaschen weisen in der Regel Gewinde auf, auf die die Verschlusskappen aufgeschraubt sind. Dabei sind die Gewinde genormt und die Zahl der verschieden genormten Gewinde dieser Trinkflaschen ist gering. Einerseits können diese Flaschen vorgefüllt sein, beispielsweise mit Mineralwasser, welches auch mit Geschmackstoffen versetzt sein kann, oder mit einem isotonischen Getränk. Andererseits kann es sich um Flaschen handeln, die dazu bestimmt sind eine vom Benutzer beliebig zusammengemischte Flüssigkeit aufzunehmen. Für diesen Fall stehen neben Fruchtsaftsirupen zum Beispiel Brausen in Pulverform oder Tablettenform zur Verfügung.

Nachteilig ist in beiden Fällen, dass der Nutzer auf die konkrete Getränkemischung für die gesamte Aufbrauchsdauer des Getränks, also zwischen Beginn und Ende des Getränkeaufbrauchs, festgelegt ist. D.h. er kann während des Getränkeaufbrauchs die Geschmacksrichtung nicht mehr ändern, da die noch in der Flasche vorhandene Flüssigkeit nur die einmal gewählte Geschmacksrichtung aufweist.

Doch nicht nur der Geschmackswunsch kann sich zwischen Beginn und Ende des Getränkeaufbrauchs ändern. Hat der Nutzer sich beispielsweise für ein nicht isotonisches Getränk entschieden und möchte nach einer gewissen Zeitspanne, in welcher er z.B. Sport betrieben hat, ein isotonisches Getränk haben, so ist dies mit der in der Flasche noch vorhandenen Flüssigkeit ebenfalls nicht mehr möglich.

Ein unvollständiges Auflösen von herkömmlichem Brausepulver kann mit einer nicht optimal gewählten Dosierung, insbesondere mit einer zu hohen Konzentration des Pulvers bzw. der Brausetabletten zusammenhängen. Die korrekte Dosierung einzuhalten, gestaltet sich in der Regel jedoch nicht immer leicht, da genaugenommen beim Mischen des Pulvers bzw. der Tablette mit der Flüssigkeit (im Normalfall Wasser) die konkret vorhandene Menge an Flüssigkeit berücksichtigt werden muss.

Diesen Nachteilen kann zumindest teilweise gemäß der US2010/0012193A1 abgeholfen werden. Diese beschreibt einen Flüssigkeitsbehälter mit einer Verschlusskappe gemäß dem Oberbegriff des Anspruchs 1, welche dreiteilig ausgeführt ist; ein Tablettenbehälter, ein Behälterdeckel und ein Verschlusskappen-Verschluss. Für das Einfügen einer Tablette in den Tablettenbehälter muss der Behälterdeckel abgeschraubt und anschließend wieder aufgeschraubt werden. Nachteilig ist die Tatsache, dass der Behälterdeckel dabei herunterfallen beziehungsweise verloren gehen kann.

In der PCT/EP2013/071276 wird eine Verschlusskappe, vorzugsweise eine Schraubverschlusskappe, gezeigt zum Anbringen an einem Flüssigkeitsbehälter, vorzugsweise eine Flasche, besonders bevorzugt eine PET-Flasche, wobei die Verschlusskappe eine Ausgussöffnung, vorzugsweise wiederverschließbare Ausgussöffnung, und ein Aufnahmeelement umfasst, welches mit der Verschlusskappe ein gemeinsames Aufnahmevolumen ausbildet zur Aufnahme mindestens eines Abgabekörpers und die Verschlusskappe öffenbar ist, wodurch sich ein Zugang zum Aufnahmevolumen ausbildet, um den mindestens einen Abgabekörper in das Aufnahmevolumen einbringen zu können oder aus dem Aufnahmevolumen entnehmen zu können, wobei das Aufnahmeelement für eine Flüssigkeit durchlässig ist, um eine Kontaktierung des mindestens einen Abgabekörpers mit der Flüssigkeit zu ermöglichen. Dabei ist ein mit der Verschlusskappe verbundenes Verschlusselement vorgesehen, durch welches der Zugang flüssigkeitsdicht verschlossen werden kann beziehungsweise freigegeben werden kann. Dadurch wird eine Beimengung von Geschmackstoffen und/oder Nährstoffen und/oder Nahrungsergänzungsmitteln und/oder medizinischen Wirkstoffen zu einer im Flüssigkeitsbehälter aufnehmbaren Flüssigkeit bei Vermeidung der oben geschilderten Nachteile gestattet. Dabei können für jeden der wenigen verschieden genormten Gewindetypen eine Verschlusskappe vorgesehen werden, sodass mit wenigen Verschlusskappen beliebig viele Arten von Flaschen benutzt werden können. Beim Einlegen eines Abgabekörpers geht kein Teil der Verschlusskappe oder die Verschlusskappe selbst verloren oder fällt ab. Die Verschlusskappe zeichnet sich durch eine einfache Handhabung aus, die ein einfaches Wechseln der Geschmackstoffe und/oder Nährstoffe und/oder Nahrungsergänzungsmittel erlaubt. Teilweise aufgelöste Abgabekörper können wieder aus der Flasche mit Verschlusskappe entfernt werden. Dosierungsprobleme, insbesondere zu hohe Konzentrationen von Geschmackstoffen und/oder Nährstoffen und/oder Nahrungsergänzungsmitteln in der Flüssigkeit werden vermieden.

Da die in der PCT/EP2013/071276 gezeigte Verschlusskappe ein Aufnahmevolumen aufweist, das - wenn die Verschlusskappe auf dem Flüssigkeitsbehälter angebracht ist - zum Flüssigkeitsbehälter, wie zu einer Flasche, hin offen ist, kann es passieren, dass bei liegender Flasche Flüssigkeit aus der Flasche in das Aufnahmevolumen eindringt und den Aufnahmekörper auflöst.

### AUFGABE DER ERFINDUNG

Es ist daher eine Aufgabe der vorliegenden Erfindung, eine Verschlusskappe für Flüssigkeitsbehälter vorzusehen, die das Eindringen von Flüssigkeit in das Aufnahmevolumen verhindert, wenn kein Trinkvorgang stattfindet.

### DARSTELLUNG DER ERFINDUNG

Diese Aufgabe wird gelöst durch eine Verschlusskappe, vorzugsweise Schraubverschlusskappe, zum Anbringen an einem Flüssigkeitsbehälter, vorzugsweise Flasche, besonders bevorzugt PET-Flasche, wobei die Verschlusskappe eine Ausgussöffnung, vorzugsweise wiederverschließbare Ausgussöffnung, und ein Aufnahmeelement umfasst, welches mit der Verschlusskappe ein gemeinsames Aufnahmevolumen ausbildet zur Aufnahme mindestens eines Abgabekörpers, z.B. mindestens einer Tablette, und die Verschlusskappe öffenbar ist, wodurch sich ein Zugang zum Aufnahmevolumen ausbildet, um den mindestens einen Abgabekörper in das Aufnahmevolumen einbringen zu können oder aus dem Aufnahmevolumen entnehmen zu können, wobei das Aufnahmeelement für eine Flüssigkeit durchlässig ist, um eine Kontaktierung des mindestens einen Abgabekörpers mit der Flüssigkeit zu ermöglichen, wobei ein mit der Verschlusskappe verbundenes Verschlusselement vorgesehen ist, durch welches der Zugang flüssigkeitsdicht verschlossen werden kann beziehungsweise freigegeben werden kann, wobei in der Ausgussöffnung ein als Hohlkörper ausgebildetes Mundstück angeordnet ist. Dabei ist es erfindungsgemäß vorgesehen, dass das Mundstück in einer geschlossenen Position das Aufnahmeelement flüssigkeitsdicht verschließt, sodass keine Flüssigkeit durch das Aufnahmeelement in das Aufnahmevolumen strömen kann, und in einer geöffneten Position das Aufnahmeelement öffnet, sodass Flüssigkeit durch das Aufnahmeelement, das Aufnahmevolumen und das Mundstück (aus dem Mundstück heraus) strömen kann.

Das Mundstück dient somit einerseits in der geöffneten Position der Entnahme von Flüssigkeit aus der Verschlusskappe, andererseits dient es in der geschlossenen Position dazu, das Aufnahmevolumen und einen darin befindlichen flüssigkeitslöslichen Abgabekörper gegenüber dem Flüssigkeitsbehälter abzudichten, an dem die Verschlusskappe angebracht ist.

Bei der Verschlusskappe handelt es sich vorzugsweise um eine Schraubverschlusskappe, die auf alle genormten Wasserflaschen passt, beziehungsweise kann man mit wenigen verschiedenen Verschlusskappen die wenigen verschieden genormten Flaschengewindetypen bedienen. Die Verschlusskappe ist mit einem Mundstück versehen, das die Ausgussöffnung der Verschlusskappe verschließt und von einer Verschlussstellung oder geschlossenen Position in eine Freigabestellung oder geöffnete Position, vorzugsweise durch Verschieben des Mundstücks, übergeführt werden kann.

Es hat sich herausgestellt, dass das Verschlusselement eine einfache und schnelle Möglichkeit darstellt, einen Aufnahmekörper im Aufnahmevolumen zu platzieren oder aus diesem zu entfernen. Die Verbindung garantiert, dass das Verschlusselement nicht unbeabsichtigt abfallen kann. Der Benutzer muss sich somit keine Gedanken machen, wo er das Verschlusselement hinlegt während die Verschlusskappe offen ist, und auch die unangenehme Situation, dass das Verschlusselement auf den Boden fällt und dabei schmutzig wird, kann somit verhindert werden. Das Verschlusselement kann dabei beispielsweise als oberer Teil der Verschlusskappe ausgeführt sein, den man einfach wegklappt oder auch als Türe, welche seitlich aufgeklappt wird. Die verschiedenen Ausgestaltungsmöglichkeiten haben dabei gemeinsam, dass sie einen einfachen und schnellen Zugang in das Aufnahmevolumen bieten und somit der Abgabekörper schnell und einfach gewechselt, eingebracht oder herausgenommen werden kann.

Das Öffnen und besonders das Schließen des Verschlusselements sind einfach, schnell und ohne Konzentration auf den Vorgang möglich.

Es kann vorgesehen sein, dass das Mundstück an der Seite, die zum Aufnahmeelement gerichtet ist (insbesondere in dem Bereich, wo das Mundstück in das Aufnahmeelement eingreift), verschlossen ist, sodass im geschlossenen Zustand des Mundstücks keine Flüssigkeit durch das Aufnahmeelement in das Mundstück gelangen kann, und in einem anderen Abschnitt, mit welchem es in das Aufnahmevolumen ragt, zumindest eine Öffnung aufweist, durch welche Flüssigkeit aus dem Aufnahmevolumen in das Mundstück strömen kann.

In der geschlossenen Position kann somit keine Flüssigkeit aus dem Flüssigkeitsbehälter über das Mundstück und durch die Verschlusskappe durchtreten. In der geschlossenen Position wird somit das sichere Aufbewahren der Flüssigkeit im Flüssigkeitsbehälter mit erfindungsgemäßer Verschlusskappe ermöglicht, auch wenn dieser transportiert bzw. beim Sport vom Benutzer mitgeführt wird, ohne dass der Abgabekörper mit Flüssigkeit aus dem Flüssigkeitsbehälter in Berührung kommt. Nur in der geöffneten Position kann über das Mundstück Flüssigkeit durch das Aufnahmevolumen und die Verschlusskappe treten, wodurch erst der Abgabekörper (weiter) aufgelöst und dem Benutzer das Trinken ermöglicht wird.

In einer Ausführungsvariante kann das Mundstück relativ zum Aufnahmeelement entlang einer Schiebeachse verschieblich sein. Die Schiebeachse kann dabei parallel zur Längsachse der Verschlusskappe bzw. des Flüssigkeitsbehälters (der Flasche) sein.

Im Aufnahmevolumen kann eine Umlenkplatte vorgesehen sein, welche das Mundstück zumindest teilweise umgibt und welche sich näher beim Aufnahmeelement befindet als eine Öffnung des Mundstücks, durch welche Flüssigkeit aus dem Aufnahmevolumen in das Mundstück gelangen kann, wenn sich das Mundstück in der geöffneten Position befindet.

Dadurch wird erreicht, dass eine Flüssigkeit, die aus dem Flüssigkeitsbehälter in die Verschlusskappe strömt, nicht direkt zur Öffnung des Mundstücks fließt und dabei womöglich den im Aufnahmevolumen befindlichen Abgabekörper gar nicht umströmt. Die Flüssigkeit muss um die Umlenkplatte herum fließen und damit jedenfalls einen weiteren Weg durch das Aufnahmevolumen nehmen, um wieder zum Mundstück zu gelangen und wird dabei auch den Abgabekörper umspülen und zumindest teilweise auflösen. Die Umlenkplatte kann z.B. senkrecht zur Schiebeachse des Mundstücks angeordnet sein. Die Umlenkplatte kann im einfachsten Fall als ebene Platte ausgeführt sein. Sie kann grundsätzlich beliebig weit in das Aufnahmevolumen hineinragen. Der Abgabekörper könnte dabei auf der Umlenkplatte zu liegen kommen. Der Abgabekörper könnte auch an die Form der Umlenkplatte angepasst sein, ebenso, wie er in der Regel wohl an die Form des Aufnahmevolumens angepasst sein wird.

Um möglichst wenig in das Aufnahmevolumen hineinzuragen und dadurch dem Abgabekörper möglichst wenig Platz wegzunehmen, kann vorgesehen sein, dass das Mundstück am Rand des Aufnahmevolumens angeordnet ist. Zum Beispiel könnte das Mundstück direkt an die Mantelfläche der Verschlusskappe gerückt sein. Grundsätzlich kann das Mundstück aber beliebig positioniert sein, etwa mittig in der Verschlusskappe.

Das Aufnahmeelement ist vorzugsweise als ebene Fläche ausgeführt. Dies stellt eine besonders einfache und somit preiswerte Ausführungsvariante dar.

Das Aufnahmeelement befindet sich in der Regel zur Gänze in einem von der Verschlusskappe ausgebildeten Volumen. Damit ist jenes Volumen gemeint, dass einerseits durch die Verschlusskappe begrenzt wird und andererseits durch eine gedachte Fläche, die ihrerseits von einem Rand der Verschlusskappe begrenzt wird. Diese gedachte Fläche ist tatsächlich frei von Material, um die Verschlusskappe mit dem Flüssigkeitsbehälter verbinden, vorzugsweise verschrauben zu können. Das bedeutet, dass in diesem Fall eine Kontaktierung der Verschlusskappe nur bei einem Drehen der Flasche erfolgt, wie dies der Benutzer beim Trinken durchführt.

Bei einer weiteren Ausführungsvariante der erfindungsgemäßen Verschlusskappe ist das Verschlusselement verschwenkbar. Es hat sich herausgestellt, dass das verschwenkbare Verschlusselement eine einfache und schnelle Möglichkeit darstellt, einen Abgabekörper im Aufnahmevolumen zu platzieren oder aus ihm zu entfernen. Dabei wird unter verschwenkbar verstanden, dass das Verschlusselement (ein Teil davon, denn das Verschlusselement bleibt ja mit der Verschlusskappe verbunden) von der Verschlusskappe gelöst und zumindest teilweise soweit entfernt werden kann, dass die sich dadurch ergebende Öffnung den Zugang zum Aufnahmevolumen freigibt, um einen Abgabekörper in das Aufnahmevolumen hinein- oder aus diesem herausgeben zu können. Schwenkbar bedeutet daher, dass das Verschlusselement aus der den Zugang verschließenden Position ausgelenkt werden kann, um beispielsweise einen Abgabekörper einzubringen, ohne dass dabei das Verschlusselement abfallen kann, und danach wieder einfach in die den Zugang verschließende Position gebracht werden kann.

Bei einer weiteren Ausführungsvariante der erfindungsgemäßen Verschlusskappe ist das Verschlusselement mittels eines scharnierartigen Verbindungselements verbunden. Dabei kann das scharnierartige Verbindungselement ein dünner Steg oder ein oder mehrere feste Scharniere oder ein flexibles Kunststoffstück oder sonst ein geeignetes Element sein. So ermöglicht beispielsweise ein Scharnier nicht nur ein einfaches Öffnen des Zugangs zum Aufnahmevolumen, sondern bietet beim Schließen eine Führung, die es dem Benutzer gestattet, sich nicht auf den Vorgang des Schließens konzentrieren zu müssen, da die Bewegung durch die Scharniere geführt ist und lediglich die von außen einwirkende Kraft ausreicht, den Zugang richtig zu schließen. Der Benutzer muss somit nicht darauf achten, wie er den Zugang verschließt bzw. dass er das Verschlusselement in einer bestimmten Art und Weise auf den anderen Teil der Verschlusskappe aufsetzt.

In einer Ausführungsvariante der erfindungsgemäßen Verschlusskappe ist das Verschlusselement als Teil der Mantelfläche der Verschlusskappe ausgeführt, wobei es in der Betriebsposition den Zugang verschließt. Dabei kann das Verschlusselement als Klappe, welche seitlich oder nach oben oder nach unten aufklappbar ist, ausgeführt sein. Dies stellt eine einfache und elegante Lösung dar, da im geschlossenen Zustand des Verschlusselements dieses ein ungewolltes Ausfließen an der Stelle des Verschlusselements verhindert und im geöffneten Zustand einen Zugang zum Aufnahmevolumen bietet, um schnell und einfach einen Abgabekörper platzieren zu können, wobei ein ungewolltes Öffnen durch bestimmte Situationen verhindert wird.

Dabei ist die dazu benötigte Kraft vorzugsweise so berechnet, dass beispielsweise durch Reibung anderer Gegenstände an der Verschlusskappe in einer Tasche das Mundstück nicht unbeabsichtigt geöffnet wird. Diese Tatsache bringt es jedoch mit sich, dass nach oben öffnende Verschlusselemente durch diesen kräftigen Zug am Mundstück nach oben unbeabsichtigt geöffnet werden können, was bei der Ausführungsvariante des Verschlusselements als Teil der Mantelfläche verhindert wird.

In einer weiteren Ausführungsvariante der erfindungsgemäßen Verschlusskappe umfasst die Verschlusskappe zwei Teile, wobei der erste Teil das Gewinde zur Befestigung an einem Flüssigkeitsbehälter umfasst und der zweite Teil die Ausgussöffnung, und der zweite Teil das Verschlusselement ausbildet. Durch die zweiteilige Ausführung ist es besonders einfach, einen Abgabekörper auf dem Aufnahmeelement zu platzieren. Dabei ist es möglich, dass der Übergang vom ersten Teil auf den zweiten Teil eine horizontale Teilung der Verschlusskappe darstellt. In einer besonders einfachen Ausführungsvariante der Verschlusskappe ist die Verschlusskappe im Bereich des Übergangs zylinderförmig ausgeführt. Dies stellt eine einfache und somit auch preiswerte Ausführungsvariante dar.

Ein besonders einfaches und komfortables Füllen des Aufnahmevolumens kann realisiert werden, indem die Verschlusskappe ein zum Zugang und zum Aufnahmevolumen korrespondierendes herausziehbares Aufbewahrungselement für den Abgabekörper umfasst, welches Aufbewahrungselement durch den geöffneten Zugang in das Aufnahmevolumen eingebracht und auf dem Aufnahmeelement platziert werden kann. D.h. zur Füllung des Aufnahmevolumens wird das Aufbewahrungselement aus dem geöffneten Zugang gezogen, mindestens ein Abgabekörper wird in das Aufbewahrungselement gelegt, und das Aufbewahrungselement wird sodann wieder in das Aufnahmevolumen über den geöffneten Zugang geschoben. Vorteilhaft an dieser Ausführungsvariante ist außerdem, dass beispielsweise Abgabekörper, welche sich im Aufnahmevolumen schon teilweise aufgelöst haben, leichter entfernt werden können.

In einer weiteren Ausführungsvariante der erfindungsgemäßen Verschlusskappe umfasst der zweite Teil an seiner Mantelfläche eine in radialer Richtung der Verschlusskappe nach innen weisende lokale Verformung, wodurch in Betriebsposition ein Druck von der lokalen Verformung auf den ersten Teil ausgeübt wird und die beiden Teile gegeneinander verspannt werden. Dabei weist die Verformung in radialer Richtung des zylinderförmigen Aufnahmevolumens nach innen. Damit wird verhindert, dass beispielsweise bei Verschlusskappen mit Mundstück, welche durch einen starken Zug am Mundstück die Öffnung am Mundstück für das Trinken freigeben, dabei nicht der Verschlussteil unbeabsichtigt mitgeöffnet wird.

Die bevorzugte Ausführungsform des Verschlusselements besteht jedoch darin, dass es als Schieber ausgebildet ist, der längs der Mantelfläche der Verschlusskappe verschieblich ist. Der Schieber kann zum Beispiel in Richtung parallel zur Längsachse der Verschlusskappe oder normal zur Längsachse in Umfangsrichtung der Verschlusskappe verschieblich sein. Der Schieber kann im Wesentlichen einem rechteckigen Ausschnitt aus der Mantelfläche der Verschlusskappe entsprechen.

Bei der Ausführung des Verschlusselements als Schieber kann vorgesehen sein, dass der Schieber unter Verwendung einer Profilschiene gegenüber der Verschlusskappe verschieblich ist. So können im Schieber an gegenüberliegenden Seiten (z.B. an oder nahe von Längskanten oder Querkanten) pro Seite eine oder mehrere Profilschienen vorgesehen sein, welche parallel zueinander verlaufen und in Vertiefungen der Verschlusskappe mit entsprechendem Profil geführt sind. Oder es kann umgekehrt vorgesehen sein, dass die Verschlusskappe außerhalb des Zugangs zumindest zwei zueinander parallele Profilschienen aufweist, welche in entsprechende Vertiefungen des Verschlusselements eingreifen. Das Profil der Profilschiene weist in beiden Fällen z.B. eine Verjüngung auf, sodass die Profilschiene normal zu ihrer Längserstreckung nicht aus der Vertiefung gezogen werden kann.

Besonders bevorzugt ist eine Verschlusskappe, wo der Schieber den gesamten Umfang der Verschlusskappe umgibt. Dies hat den Vorteil, dass der Schieber durch seine geschlossene Form eine Spannung gegenüber Verformungen aufweist, welche eine gute Abdichtung des Zugangs zum Aufnahmevolumen ermöglichen. Ein solcher Schieber kann zum Beispiel als Zylindermantel ausgebildet sein. Ein Schieber, der den gesamten Umfang der Verschlusskappe umgibt, kann nicht nur bei Verschlusskappen mit dem erfindungsgemäßen Mundstück eingesetzt werden, sondern könnte auch statt dem in den Figuren 18-23 gezeigten Schieber der PCT/EP2013/071276 eingesetzt werden, der nur einen Teil des Umfangs der Verschlusskappe umgibt.

Der Schieber kann im geschlossenen Zustand in Dichtkanten der Verschlusskappe einrasten, die normal zur Schiebeachse des Schiebers verlaufen. Der Schieber kann aus elastischem Material gefertigt sein, sodass der Schieber über die Dichtkanten schiebbar ist, jedoch nach Einrasten auf den Dichtkanten den Zugang flüssigkeitsdicht verschließt.

Die Schiebeachse des Schiebers und die Schiebeachse des Mundstücks können parallel verlaufen, sie könnten sogar identisch sein.

Als alternative Ausführung zum Verschlusselement als Schieber kann vorgesehen sein, dass das Verschlusselement mittels Gewinde mit einem Basisteil der Verschlusskappe verschraubbar ist, was ein besonders flüssigkeitsdichtes Verschließen des Zugangs der Verschlusskappe ermöglicht. Dazu weisen etwa das Verschlusselement und der Basisteil miteinander korrespondierende Gewinde auf. So kann beispielsweise der Basisteil an seiner Außenseite ein Gewinde aufweisen, während das Verschlusselement an seiner Innenseite ein dazu passendes Gewinde aufweist. Es könnte natürlich auch umgekehrt der Basisteil an seiner Innenseite ein Gewinde aufweisen, während das Verschlusselement an seiner Außenseite das Gewinde trägt.

Das Verschlusselement kann bei dieser Ausführungsform kappenförmig sein, sodass sich eine im Wesentlichen zweiteilige Verschlusskappe ergibt, mit einem - z.B. zylindrischen - Basisteil, der mit einem Flüssigkeitsbehälter verbunden werden kann, und mit dem Verschlusselement, das die Verschlusskappe verschließt.

Dabei kann das Verschlusselement die Ausgussöffnung mit dem Mundstück aufweisen, während der Basisteil das Aufnahmeelement aufweist. Der Basisteil kann darüber hinaus ein Gewinde zum Verschrauben der Verschlusskappe mit einem Flüssigkeitsbehälter aufweisen.

Um eine einfache Handhabung und eine optimale Dosiermöglichkeit beim Einsatz der erfindungsgemäßen Verschlusskappe zu gewährleisten, ist ein Abgabekörper, zum Beispiel in Form einer Tablette, zur Aufnahme in einem Aufnahmevolumen einer erfindungsgemäßen Verschlusskappe vorgesehen.

Um sicherzustellen, dass der Abgabekörper in einem Aufnahmevolumen aufgenommen werden kann, sollte der Abgabekörper ein Abgabekörpervolumen aufweisen, das nicht größer als das Aufnahmevolumen ist.

Um bei Kontaktierung mit Flüssigkeit ein Getränk herstellen zu können bzw. Geschmackstoffe und/oder Nährstoffe und/oder Nahrungsergänzungsmittel und/oder medizinische Wirkstoffe freisetzen und damit der Flüssigkeit beimengen zu können, kann der Abgabekörper zumindest ein wasserlösliches Element zur Herstellung eines Getränks und/oder zur Freisetzung eines Geschmackstoffs und/oder eines Nährstoffs und/oder eines Nahrungsergänzungsmittels und/oder eines medizinischen Wirkstoffs aufweisen. Nährstoffe umfassen dabei Kohlenhydrate, Mineralien und Vitamine. Werden eine Vielzahl von Kohlenhydraten, Mineralien und Vitaminen freigesetzt, ist hierdurch die Herstellung eines isotonischen Getränks möglich.

Ist im Aufnahmevolumen mindestens ein Abgabekörper angeordnet, so wird dieser von der Flüssigkeit beim Trinken umströmt und kann Stoffe bzw. Substanzen, insbesondere Geschmackstoffe und/oder Nährstoffe und/oder Nahrungsergänzungsmittel und/oder medizinische Wirkstoffe, an die Flüssigkeit abgeben. D.h. es kommt zu einer Mischung mit der Flüssigkeit unmittelbar bevor der Benutzer die Mischung tatsächlich trinkt. Eine zu hohe Konzentration der gewünschten Stoffe in der Flüssigkeit lässt sich somit grundsätzlich vermeiden.

Hierzu sei bemerkt, dass beim Absetzen der Flasche nach dem Trinkvorgang im Allgemeinen ein gewisser Teil der Flüssigkeit aus dem Aufnahmevolumen in die Flasche zurück fließen wird. Dabei kann ein gewisser Anteil an den oben genannten Stoffen bzw. Substanzen in die restliche in der Flasche befindliche Flüssigkeit übergeführt werden, was bei der Auslegung des Abgabekörpers bzw. von dessen Abgabecharakteristik zu berücksichtigen ist.

Um eine räumlich stabile Anordnung der wasserlöslichen Elemente zu garantieren, die zusätzlich dazu beiträgt, dass keine wasserlöslichen Elemente durch Durchgangsöffnungen der Verschlusskappe gelangen können, können diese z.B. in einem Schwamm angeordnet sein, der das Abgabekörpervolumen zumindest abschnittsweise ausfüllt. Es kann der Abgabekörper also einen Schwamm, vorzugsweise Kunststoffschwamm, umfassen. Dieser Kunststoffschwamm könnte so ausgeführt sein, dass die Flüssigkeit problemlos die wasserlöslichen Elemente erreichen kann, was beispielsweise durch ein Schwammgewebe aus grob verflochtenen Fasern erreicht werden kann.

Um die Handhabung weiter zu verbessern, kann der Abgabekörper ein flüssigkeitsdurchlässiges netzartiges Gewebe, insbesondere Gaze, aufweisen, welches den Abgabekörper in einer Abgabekörperform hält, die in ein Aufnahmevolumen passt. Die hierdurch stabilisierte Abgabekörperform gestattet insbesondere ein einfaches und bequemes Auswechseln der Abgabekörper auch nach dem Trinken, nachdem die wasserlöslichen Elemente bereits ganz oder zumindest teilweise aufgelöst worden sind. Eine besonders gute Stabilisierung der Abgabekörperform bei gleichzeitig einfacher Herstellbarkeit lässt sich erreichen, indem das netzartige Gewebe an einer Abgabekörperaußenseite angeordnet ist.

Um weitgehend natürliche Substanzen für die Getränkezubereitung einzusetzen, kann es sich bei dem mindestens einen wasserlöslichen Element um eine im Abgabekörpervolumen angeordnete Kugel handeln, deren Oberfläche durch eine wasserlösliche Schicht gebildet wird und deren Inneres mit einer Substanz, beispielsweise Sirup oder Tee, gefüllt ist, welche einen Geschmackstoff und/oder einen Nährstoff und/oder ein Nahrungsergänzungsmittel und/oder einen medizinischen Wirkstoff enthält. Die wasserlösliche Schicht ist hierbei zum Beispiel aus einer wasserlöslichen Glasur, insbesondere Zuckerglasur gebildet, was zur Vermeidung von Chemikalien beiträgt.

Der zeitliche Verlauf der Abgabe der Substanzen, insbesondere der Geschmackstoffe und/oder Nährstoffe und/oder Nahrungsergänzungsmittel und/oder medizinischen Wirkstoffe kann durch mehrere Kugeln mit unterschiedlichen Glasurschichtdicken realisiert werden. Jene Kugeln mit den dünnsten Glasurschichtdicken setzen als erstes die Substanzen frei, während Kugeln mit dickeren Glasurschichtdicken noch keine Substanzen freisetzen. Erst zu einem späteren Zeitpunkt, wenn beispielsweise die Substanzen jener Kugeln mit ursprünglich dünner Glasurschichtdicke aufgebraucht sind, setzen die Kugeln mit ursprünglich dickerer Glasurschichtdicke die in ihnen gespeicherten Substanzen frei.

Hierbei kann es sich beispielsweise um die gleichen Substanzen handeln wie zuvor, sodass eine zeitlich gleichbleibende Konzentration dieser Substanzen in der Flüssigkeit erreicht wird. Es können aber auch unterschiedliche Substanzen in den Kugeln vorhanden sein, sodass beispielsweise zunächst ein Getränk mit Fruchtgeschmack bereitgestellt wird und zu einem späteren Zeitpunkt ein isotonisches Getränk. Sportlern ermöglicht dies bei Mitführung eines einzigen Flüssigkeitsbehälters im Laufe der Zeit unterschiedliche Getränke trinken zu können, wobei hierin auch ein isotonisches Getränk enthalten ist.

Schließlich sind die erfindungsgemäße Verschlusskappe und der Flüssigkeitsbehälter als ein System zu sehen, das die einfache Herstellung von Getränken bzw. die Beimengung von Geschmackstoffen und/oder Nährstoffen und/oder Nahrungsergänzungsmitteln und/oder medizinischen Wirkstoffen zu einer Flüssigkeit ermöglicht.

### KURZE BESCHREIBUNG DER FIGUREN

Die Erfindung wird nun anhand von Ausführungsbeispielen näher erläutert. Die Zeichnungen sind beispielhaft und sollen den Erfindungsgedanken zwar darlegen, ihn aber keinesfalls einengen oder gar abschließend wiedergeben.

Dabei zeigt:
- Fig. 1: eine axonometrische Ansicht einer erfindungsgemäßen Verschlusskappe mit geöffnetem, als Schieber ausgebildetem Verschlusselement (geöffneter Zugang)
- Fig. 2: eine Draufsicht auf die Verschlusskappe aus Fig. 1
- Fig. 3: eine axonometrische Ansicht der Verschlusskappe aus Fig. 1 mit geschlossenem Verschlusselement (geschlossener Zugang)
- Fig. 4: eine Seitenansicht der Verschlusskappe aus Fig. 1 mit geöffnetem Verschlusselement (geöffneter Zugang)
- Fig. 5: eine Schnittansicht der Verschlusskappe aus Fig. 1 gemäß Schnittlinie A-A in Fig. 2 mit geöffnetem Verschlusselement (geöffneter Zugang) und geöffnetem Mundstück
- Fig. 6: eine Schnittansicht gemäß Fig. 5 mit geschlossenem Verschlusselement (geschlossener Zugang) und geschlossenem Mundstück
- Fig. 7: eine Schnittansicht gemäß Fig. 5 bzw. 6 mit geschlossenem Verschlusselement (geschlossener Zugang) und geöffnetem Mundstück
- Fig. 8: das Detail B aus Fig. 5 umfassend die Dichtkante
- Fig. 9: eine axonometrische Ansicht einer erfindungsgemäßen Verschlusskappe mit verschraubbarem Verschlusselement (geschlossener Zugang)
- Fig. 10: eine Schnittansicht der Verschlusskappe aus Fig. 9 gemäß Schnittlinie A-A in Fig. 12 mit geöffnetem Mundstück
- Fig. 11: eine Schnittansicht der Verschlusskappe aus Fig. 9 gemäß Schnittlinie A-A in Fig. 12 mit geschlossenem Mundstück
- Fig. 12: eine Draufsicht auf die Verschlusskappe aus Fig. 9.

### WEGE ZUR AUSFÜHRUNG DER ERFINDUNG

Fig. 1 zeigt eine Verschlusskappe mit geöffnetem Verschlusselement 1 (geöffneter Zugang 2), nämlich einem Schieber. Der Schieber 1 ist längs der Mantelfläche 3 der Verschlusskappe verschieblich, nämlich von der dargestellten geöffneten Position nach unten in die offene Position. Er ist als ringförmiges Element, genauer gesagt, im Wesentlichen als Zylindermantel, ausgeführt und umschließt somit die gesamte Verschlusskappe. Er ist zumindest so elastisch, dass er über die Dichtkanten 4 schiebbar ist, jedoch nach Einrasten auf den Dichtkanten 4 den Zugang 2 flüssigkeitsdicht verschließt. Durch die Elastizität und die ringförmige Ausgestaltung weist der Schieber 1 eine Vorspannung gegen radiale Verformung auf, welche das flüssigkeitsdichte Verschließen des Zugangs 2 ermöglicht. In Fig. 1 ist nur die untere Dichtkante 4 zu sehen, die normal zur Längsachse 5 in Umfangsrichtung der Mantelfläche 3 am Rand des Zugangs 2 verläuft. Die obere Dichtkante 4, die ebenfalls normal zur Längsachse 5 in Umfangsrichtung der Mantelfläche 3 am Rand des Zugangs 2 verläuft, ist durch den Schieber 1 verdeckt.

Zur Führung des Schiebers 1 in Richtung der Schiebeachse, die parallel zur Längsachse 5 der Verschlusskappe verläuft, sind an der Innenseite des Schiebers 1 Profilschienen 6 vorgesehen, die mit - nicht dargestellten - Gegenstücken an der Außenseite der Mantelfläche 3 der Verschlusskappe zusammenwirken. Die Profilschienen sind also parallel zur Längsachse 5 ausgebildet.

Die Verschlusskappe 1 ist mit einem Mundstück 7 versehen, das in Fig. 1 in geöffneter Position dargestellt ist. In dieser Position ist die Verschlusskappe für eine Flüssigkeit, die in einer Flasche aufgenommen ist, an der die Verschlusskappe mit ihrer Unterseite befestigt ist, durchlässig, um dem Benutzer das Trinken aus der Flasche zu ermöglichen. Durch Verschieben des Mundstücks 7 parallel zur Längsachse 5 nach unten kann das Mundstück 7 von der geöffneten in eine geschlossene Position gebracht werden, siehe Fig. 6. Das Aufnahmeelement 8, das hier als ebene, flüssigkeitsdichte Fläche ausgebildet ist, weist eine Öffnung 9 auf, welche durch die Unterseite des Mundstücks 7 verschlossen werden kann, sodass keine Flüssigkeit durch das Aufnahmeelement 8 in das Aufnahmevolumen 20 (siehe Fig. 6) gelangen kann.

Das Aufnahmeelement 8 kontaktiert dabei die Innenwand der Verschlusskappe zumindest in allen Punkten einer Kreisbahn. Ein Abgabekörper (z. B. eine Tablette) kann auf dem Aufnahmeelement 8 platziert werden. Die Verschlusskappe weist einen Zugang 2 auf, um den mindestens einen Abgabekörper in das Aufnahmevolumen 20 einführen oder aus dem Aufnahmevolumen 20 entnehmen zu können.

Damit aus einer Flasche strömende Flüssigkeit nicht auf direktem Weg durch die Öffnung 9 in das Mundstück 7 gelangt, ist eine Umlenkplatte 14 vorgesehen, die das Mundstück 7 zumindest teilweise umgibt, sodass Flüssigkeit, die durch die Öffnung 9 eintritt, um diese Umlenkplatte 14 fließen muss und damit jedenfalls durch das Aufnahmevolumen 20, wo sich der Abgabekörper befindet. Hier reicht die Umlenkplatte 14 etwa bis zur Mitte (bis zur Längsachse 5) der Verschlusskappe und endet in einer geraden Kante 16, die dem Durchmesser des Aufnahmevolumens 20 entspricht.

Die Umlenkplatte 14 ist hier normal auf das Mundstück ausgeführt. Sie ist eben und undurchlässig für Flüssigkeit. Es wäre jedoch auch denkbar, die Umlenkplatte 14 teilweise mit Durchbrüchen zu versehen, sodass ein Teil der Flüssigkeit auch durch die Umlenkplatte 14 strömt. Dies wird insbesondere dann sinnvoll sein, wenn die Umlenkplatte 14 einen Großteil des Querschnitts (normal auf die Längsachse 5) der Verschlusskappe bzw. des Aufnahmevolumens 20 abdeckt, weil dann auch jener Teil eines Abgabekörpers, der auf der Umlenkplatte 14 aufliegt, direkt von unten mit Flüssigkeit beaufschlagt werden kann.

Der Schieber 1 weist eine Oberflächenstruktur auf, hier in Form von erhabenen Ringen 12, um den Schieber 1 besser betätigen zu können.

In Fig. 2 ist zu erkennen, dass das Mundstück 7 ganz am Rand der Verschlusskappe angeordnet ist. Dadurch ergibt sich das größtmögliche zusammenhängende Aufnahmevolumen für einen Abgabekörper. Grundsätzlich könnte sich das Mundstück 7 aber auch an einer anderen Stelle befinden, z.B. näher der Längsachse 5, insbesondere könnte es konzentrisch mit der Längsachse 5 sein.

In Fig. 3 ist sowohl der Schieber 1 in der geschlossenen Position und verschließt damit den Zugang 2, als auch das Mundstück 7.

Fig. 4 zeigt eine Seitenansicht der Verschlusskappe aus Fig. 1 mit geöffnetem Schieber 1. Beim Mundstück 7 sind zwei seitliche Öffnungen 15 erkennbar, durch welche Flüssigkeit aus dem Aufnahmevolumen 20 in das Mundstück 7 gelangt. Generell sollten diese Öffnungen 15 möglichst weit von der Kante 16 der Umlenkplatte 14 entfernt sein, damit die Flüssigkeit möglichst viel des Aufnahmevolumens durchströmt, bevor sie in das Mundstück 7 eintritt. Erkennbar ist auch die Führung 17 im unteren Bereich des Mundstücks 7, welche einteilig mit der Umlenkplatte 14 ausgeführt sein kann, siehe Fig. 5-7.

Fig. 5 zeigt eine Schnittansicht der Verschlusskappe aus Fig. 1 gemäß Schnittlinie A-A in Fig. 2 mit geöffnetem Schieber 1 und geöffnetem Mundstück 7. Die Verschlusskappe ist an ihrem unteren Ende, zwischen dem Rand 18 der Verschlusskappe und dem Aufnahmeelement 8, mit einem Gewinde 13 versehen, mit welchem es auf eine Flasche geschraubt werden kann.

Die Schiebeachse des Schiebers 1 und die Schiebeachse des Mundstücks 7 verlaufen parallel zueinander und parallel zur Längsachse 5 der Verschlusskappe, siehe Fig. 1.

Das Aufnahmevolumen 20 (siehe auch Fig. 6) weist im Wesentlichen eine zylindrische Form auf. Es wird durch das Aufnahmeelement 8, durch den Mantel der Verschlusskappe (von dem die Mantelfläche 3 eingezeichnet ist), durch den Schieber 1 und durch eine Deckfläche 10 gebildet, welche flüssigkeitsdicht mit dem Mantel der Verschlusskappe verbunden ist. Die Deckfläche 10 ist bis auf die Ausgussöffnung 11 flüssigkeitsdicht. Die Deckfläche 10 ist hier als ebene Schicht ausgeführt und bildet darüber hinaus eine - hier im Wesentlichen zylindrische - Führung 19 aus, welche das Mundstück 7 in seinem oberen Bereich umgibt.

Dabei befindet sich das Aufnahmeelement 8 auf der dem Gewinde 13 zugewandten Seite der Verschlusskappe, während sich die Deckfläche 10 auf der dem Mundstück 7 zugewandten Seite der Verschlusskappe befindet.

Um ein Hinausschieben des Schiebers 1 nach oben zu verhindern, könnte an der Unterseite des Schiebers 1 ein Fortsatz vorgesehen sein, der bei Erreichen der obersten (geöffneten Position) des Schiebers 1 von einem entsprechenden Element der Verschlusskappe festgehalten wird.

Das Mundstück 7 ist im Wesentlichen als Hohlzylinder ausgebildet, der nach unten - zum Aufnahmeelement 8 hin - jedoch verschlossen ist, sodass in Längsrichtung der Verschlusskappe keine Flüssigkeit direkt in das Innere des Mundstücks 7 gelangen kann, egal ob sich das Mundstück in der geöffneten oder in der geschlossenen Position befindet. Die Unterseite des Mundstücks 7 ist zudem so ausgebildet, dass es in der geschlossenen Position die - hier einzige - Öffnung 9 im Aufnahmeelement verschließt. Die Unterseite des Mundstücks 7 hat hierbei bei diesem Ausführungsbeispiel einen kleineren Durchmesser als das restliche Mundstück. In der geöffneten Position des Mundstücks 7 gemäß Fig. 5 ist das untere Ende des Mundstücks 7 auf gleicher Höhe wie die Unterseite der Umlenkplatte 14.

Der in Fig. 5 gezeigte Zustand wird dann eingestellt, wenn ein neuer Abgabekörper durch den Zugang 2 auf das Aufnahmeelement 8 gelegt oder ein (teilweise) verbrauchter von dort entnommen werden soll.

Fig. 6 zeigt die gleiche Schnittansicht wie Fig. 5, jedoch befindet sich in Fig. 6 sowohl das Mundstück 7 in der geschlossenen Position als auch der Schieber 1. Dieser Zustand der Verschlusskappe wird dann eingestellt, wenn die Flasche, an welcher die Verschlusskappe befestigt ist, transportiert wird und keine Flüssigkeit an den im Aufnahmevolumen 20 befindlichen Abgabekörper gelangen soll.

Fig. 7 zeigt die gleiche Schnittansicht wie Fig. 5, jedoch befindet sich in Fig. 7 das Mundstück 7 in der geöffneten Position, während der Schieber 1 geschlossen ist. Dieser Zustand der Verschlusskappe wird dann eingestellt, wenn aus der Flasche, an welcher die Verschlusskappe befestigt ist, getrunken wird. Dabei würde dann die Flüssigkeit oben aus der Trinköffnung 22 des Mundstücks 7 austreten.

Fig. 8 zeigt das Detail B aus Fig. 5, nämlich die Ausbildung der unteren Dichtkante 4. Die hier gezeigte Dichtkante 4 ragt erstens radial über die anschließende Mantelfläche 3 hinaus, ragt zweitens über die Oberseite des Aufnahmeelements 8 hinaus und weist drittens eine Vertiefung 21 gegenüber der innerhalb liegenden Oberseite des Aufnahmeelements 8 auf. Die obere Dichtkante 4 kann in analoger Weise ausgebildet sein, ragt jedoch dann über die Unterseite der Deckfläche 10 hinaus. Im geschlossenen Zustand rastet der Schieber 1 an den beiden Dichtkanten 4 ein, die normal zur Schiebeachse des Schiebers 1 verlaufen. Der Schieber 1 kann entsprechende Vertiefungen aufweisen, in welche die Dichtkanten 4 eingreifen.

Der Mantel der Verschlusskappe (mit seiner Mantelfläche 3), das Aufnahmeelement 8, die Deckplatte 10 und die Umlenkplatte 14 sind bei dem hier gezeigten Ausführungsbeispiel einteilig ausgebildet, etwa aus Kunststoff, und können mittels Spritzguss hergestellt werden.

Grundsätzlich wäre es bei der gezeigten Ausführungsform möglich, dass der Abgabekörper nicht direkt durch den Zugang 2 in das Aufnahmevolumen 20 eingelegt wird, sondern in ein entnehmbares (z.B. herausziehbares, ähnlich einer Lade) Aufbewahrungselement eingelegt wird, das durch den Zugang 12 in das Aufnahmevolumen 20 eingebracht und auch wieder daraus entfernt werden kann. Das Aufbewahrungselement würde dabei auf dem Aufnahmeelement 8 zu liegen kommen. Das Aufbewahrungselement müsste natürlich flüssigkeitsdurchlässig sein, z.B. zumindest teilweise eine gitterartige Struktur aufweisen.

Grundsätzlich wäre es natürlich möglich, alle in der PCT/EP2013/071276 gezeigten Verschlusskappen so abzuändern, dass das gegenständliche Mundstück eingesetzt werden kann. Dabei dürften insbesondere die Aufnahmeelemente nur dort für Flüssigkeit durchlässig sein, wo das erfindungsgemäße Mundstück das Aufnahmeelement abdichten kann. Zusätzlich müssten gegebenenfalls die erfindungsgemäßen Deckflächen an die Stelle der Rückhalteelemente treten.

Die Fig. 9-12 zeigen eine alternative Ausführung des Verschlusselements 23, welches mittels Gewinde mit einem Basisteil 24 der Verschlusskappe verschraubbar ist. Dazu weist das Verschlusselement 23 an seiner Innenseite ein Gewinde 26 auf, während der Basisteil 24 an seiner Außenseite ein Gewinde 27 für das Verschlusselement 23 aufweist. Das Verschlusselement 23 ist kappenförmig, indem es einteilig als Zylindermantel mit Deckfläche 10 und einer Ausgussöffnung 11 in der Deckfläche 10 ausgebildet ist, während der Basisteil 24 die Form eines Zylindermantels hat. Der Basisteil 24 kann über das Gewinde 13 mit einem Flüssigkeitsbehälter verschraubt werden.

Das Verschlusselement 23 trägt in der Ausgussöffnung 11 das Mundstück 7, während der Basisteil 24 das Aufnahmeelement 8 enthält, hier in Richtung der Längsachse der Verschlusskappe zwischen Gewinde 13 und Gewinde 27.

Am Verschlusselement 23 ist über einen Steg ein Deckel 25 verbunden, mit welchem das Mundstück 7, soweit es im geschlossenen Zustand aus dem Verschlusselement 23 nach außen ragt, abgedeckt werden kann. Der Deckel 25 kann im geschlossenen Zustand eine stetige Fortsetzung der Mantelfläche 3 darstellen, also an die Außenfläche des Verschlusselements 23 anschließen. Die Außenfläche des Verschlusselements 23 geht stetig in die Außenfläche des Basisteils 24 über, also Verschlusselement 23 und Basisteil 24 haben den gleichen Außendurchmesser an deren Kontaktstelle.

Das Mundstück 7 ist in Fig. 10 in geöffneter Position dargestellt ist. In dieser Position ist die Verschlusskappe für eine Flüssigkeit, die in einer Flasche aufgenommen ist, an der die Verschlusskappe mit ihrer Unterseite befestigt ist, durchlässig, um dem Benutzer das Trinken aus der Flasche zu ermöglichen. Durch Verschieben des Mundstücks 7 parallel zur Längsachse 5 nach unten kann das Mundstück 7 von der geöffneten in eine geschlossene Position gebracht werden, siehe Fig. 11. Das Aufnahmeelement 8, das hier als ebene, flüssigkeitsdichte Fläche ausgebildet ist, weist eine Öffnung 9 auf, welche durch die Unterseite des Mundstücks 7 verschlossen werden kann, sodass keine Flüssigkeit durch das Aufnahmeelement 8 in das Aufnahmevolumen 20 gelangen kann.

Das Aufnahmeelement 8 kontaktiert dabei die Innenwand der Verschlusskappe zumindest in allen Punkten einer Kreisbahn. Ein Abgabekörper (z. B. eine Tablette) kann auf dem Aufnahmeelement 8 platziert werden. Die Verschlusskappe weist einen Zugang 2 auf, um den mindestens einen Abgabekörper in das Aufnahmevolumen 20 einführen oder aus dem Aufnahmevolumen 20 entnehmen zu können. Der Zugang 2 wird durch die obere Öffnung des Basisteils 24 gebildet, also durch den vom Gewinde 13 abgewandten Endbereich des Basisteils 24, hier eine kreisförmige Öffnung.

Das Mundstück 7 ist hier mittig angeordnet, es könnte aber auch, so wie in den Fig. 1-8 am Rand der Verschlusskappe angeordnet sein. Das Mundstück 7 ist sonst gleiche wie in den Fig. 1-8 mit zwei Öffnungen 15 versehen. Allerdings ist die Führung 17 im unteren Bereich des Mundstücks 7 in den Fig. 9-12 einteilig mit dem Verschlusselement 23 ausgeführt. Im Bereich der Führung 17, insbesondere einteilig mit der Führung 17, könnte auch wieder eine Umlenkplatte 14 vorgesehen sein. Diese könnte im Anschluss an die Führung 17 kreisringförmig und normal zur Längsachse 5 ausgebildet sein.

Das Aufnahmevolumen 20 weist wieder im Wesentlichen eine zylindrische Form auf. Es wird durch das Aufnahmeelement 8, durch den Mantel des Basisteils und durch die Deckfläche 10 gebildet, welches Bestandteil des einteiligen Verschlusselements 23 ist. Die Deckfläche 10 ist bis auf die Ausgussöffnung 11 flüssigkeitsdicht. Die Deckfläche 10 ist hier als ebene Schicht ausgeführt und bildet darüber hinaus eine - hier im Wesentlichen zylindrische - Führung 19 aus, welche das Mundstück 7 in seinem oberen Bereich umgibt.

Beim Zustand der Verschlusskappe in Fig. 10 kann getrunken werden, beim Zustand der Verschlusskappe in Fig. 11 ist die Verschlusskappe flüssigkeitsdicht verschlossen.

Um einen Abgabekörper in die Verschlusskappe einzulegen oder herauszunehmen, muss das Verschlusselement 23 vom Basisteil 24 abgeschraubt werden, sodass das Aufnahmevolumen 20 wegen der nun fehlenden Deckfläche 10 zugänglich ist. Dabei kann die Verschlusskappe mittels Gewinde 13 auf einem Flüssigkeitsbehälter aufgeschraubt sein.

Damit das Verschlusselement 23 beim Abschrauben vom Basisteil 24 nicht verloren geht, kann es zusätzlich noch, etwa mittels eines Bandes, am Basisteil 24 befestigt sein.

### BEZUGSZEICHENLISTE

- 1: Verschlusselement (Schieber)
- 2: Zugang
- 3: Mantelfläche der Verschlusskappe
- 4: Dichtkante
- 5: Längsachse der Verschlusskappe
- 6: Profilschiene
- 7: Mundstück
- 8: Aufnahmeelement
- 9: Öffnung im Aufnahmeelement
- 10: Deckfläche
- 11: Ausgussöffnung
- 12: Ring
- 13: Gewinde
- 14: Umlenkplatte
- 15: Öffnung des Mundstücks 7
- 16: Kante der Umlenkplatte 14
- 17: Führung im unteren Bereich des Mundstücks 7
- 18: Rand der Verschlusskappe
- 19: Führung im oberen Bereich des Mundstücks 7
- 20: Aufnahmevolumen
- 21: Vertiefung bei Dichtkante 4
- 22: Trinköffnung des Mundstücks 7
- 23: Verschlusselement (aufschraubbar)
- 24: Basisteil der Verschlusskappe
- 25: Deckel
- 26: Gewinde des Verschlusselements 23
- 27: Gewinde für Verschlusselement 23

## Patentansprüche

1. Verschlusskappe, vorzugsweise Schraubverschlusskappe, zum Anbringen an einem Flüssigkeitsbehälter, vorzugsweise Flasche, besonders bevorzugt PET-Flasche, wobei die Verschlusskappe eine Ausgussöffnung (11), vorzugsweise eine wiederverschließbare Ausgussöffnung, und ein Aufnahmeelement (8) umfasst, welches mit der Verschlusskappe ein gemeinsames Aufnahmevolumen (20) ausbildet zur Aufnahme mindestens eines Abgabekörpers und die Verschlusskappe öffenbar ist, wodurch sich ein Zugang (2) zum Aufnahmevolumen (20) ausbildet, um den mindestens einen Abgabekörper in das Aufnahmevolumen (20) einbringen zu können oder aus dem Aufnahmevolumen (20) entnehmen zu können, wobei das Aufnahmeelement (8) für eine Flüssigkeit durchlässig ist, um eine Kontaktierung des mindestens einen Abgabekörpers mit der Flüssigkeit zu ermöglichen, wobei ein mit der Verschlusskappe verbundenes Verschlusselement (1, 23) vorgesehen ist, durch welches der Zugang (2) flüssigkeitsdicht verschlossen werden kann beziehungsweise freigegeben werden kann, wobei in der Ausgussöffnung (11) ein als Hohlkörper ausgebildetes Mundstück (7) angeordnet ist, **dadurch gekennzeichnet, dass** das Mundstück (7) in einer geschlossenen Position das Aufnahmeelement (8) flüssigkeitsdicht verschließt, sodass keine Flüssigkeit durch das Aufnahmeelement (8) in das Aufnahmevolumen (20) strömen kann, und in einer geöffneten Position das Aufnahmeelement (8) öffnet, sodass Flüssigkeit durch das Aufnahmeelement (8), das Aufnahmevolumen (20) und das Mundstück (7) strömen kann.

2. Verschlusskappe nach Anspruch 1, **dadurch gekennzeichnet, dass** das Mundstück (7) an der Seite, die zum Aufnahmeelement (8) gerichtet ist, verschlossen ist, sodass im geschlossenen Zustand des Mundstücks (7) keine Flüssigkeit durch das Aufnahmeelement (8) in das Mundstück (7) gelangen kann, und in einem anderen Abschnitt, mit welchem es in das Aufnahmevolumen (20) ragt, zumindest eine Öffnung (15) aufweist, durch welche Flüssigkeit aus dem Aufnahmevolumen (20) in das Mundstück (7) strömen kann.

3. Verschlusskappe nach Anspruch 1 oder 2, **dadurch gekennzeichnet, dass** das Mundstück (7) relativ zum Aufnahmeelement (8) entlang einer Schiebeachse verschieblich ist.

4. Verschlusskappe nach einem der Ansprüche 1 bis 3, **dadurch gekennzeichnet, dass** im Aufnahmevolumen (20) eine Umlenkplatte (14) vorgesehen ist, welche das Mundstück (7) zumindest teilweise umgibt und welche sich näher beim Aufnahmeelement (8) befindet als eine Öffnung (15) des Mundstücks (7), durch welche Flüssigkeit aus dem Aufnahmevolumen (20) in das Mundstück (33) gelangen kann, wenn sich das Mundstück (7) in der geöffneten Position befindet.

5. Verschlusskappe nach einem der Ansprüche 1 bis 4, **dadurch gekennzeichnet, dass** das Mundstück (7) am Rand des Aufnahmevolumens (20) angeordnet ist.

6. Verschlusskappe (7) nach einem der Ansprüche 1 bis 5, **dadurch gekennzeichnet, dass** das Aufnahmeelement (8) als ebene Fläche ausgeführt ist.

7. Verschlusskappe nach einem der Ansprüche 1 bis 6, **dadurch gekennzeichnet, dass** das Verschlusselement (1) als Teil der Mantelfläche (3) der Verschlusskappe ausgeführt ist, wobei es in der Betriebsposition den Zugang (2) verschließt.

8. Verschlusskappe nach einem der Ansprüche 1 bis 7, **dadurch gekennzeichnet, dass** die Verschlusskappe ein zum Zugang (2) und zum Aufnahmevolumen (20) korrespondierendes herausziehbares Aufbewahrungselement für den Abgabekörper umfasst, welches Aufbewahrungselement durch den Zugang (2) in das Aufnahmevolumen (20) eingebracht und auf dem Aufnahmeelement (8) platziert werden kann.

9. Verschlusskappe nach einem der Ansprüche 1 bis 8, **dadurch gekennzeichnet, dass** das Verschlusselement (1) als Schieber ausgebildet ist, der längs der Mantelfläche (3) der Verschlusskappe verschieblich ist.

10. Verschlusskappe nach Anspruch 9, **dadurch gekennzeichnet, dass** der Schieber unter Verwendung zumindest einer Profilschiene (6) gegenüber der Verschlusskappe verschieblich ist.

11. Verschlusskappe nach Anspruch 9 oder 10, **dadurch gekennzeichnet, dass** der Schieber den gesamten Umfang der Verschlusskappe umgibt.

12. Verschlusskappe nach Anspruch 11, **dadurch gekennzeichnet, dass** der Schieber als Zylindermantel ausgebildet ist.

13. Verschlusskappe nach einem der Ansprüche 9 bis 12, **dadurch gekennzeichnet, dass** der Schieber im geschlossenen Zustand in Dichtkanten (4) der Verschlusskappe einrastet, die normal zur Schiebeachse des Schiebers verlaufen.

14. Verschlusskappe nach einem der Ansprüche 9 bis 13, **dadurch gekennzeichnet, dass** der Schieber aus elastischem Material gefertigt ist, sodass der Schieber über die Dichtkanten (4) schiebbar ist, jedoch nach Einrasten auf den Dichtkanten (4) den Zugang (2) flüssigkeitsdicht verschließt.

15. Verschlusskappe nach einem der Ansprüche 9 bis 14, **dadurch gekennzeichnet, dass** die Schiebeachse des Schiebers und die Schiebeachse des Mundstücks (33) parallel verlaufen.

16. Verschlusskappe nach einem der Ansprüche 1 bis 8, **dadurch gekennzeichnet, dass** das Verschlusselement (23) mittels Gewinde mit einem Basisteil (24) der Verschlusskappe verschraubbar ist.

17. Verschlusskappe nach Anspruch 16, **dadurch gekennzeichnet, dass** das Verschlusselement (23) die Ausgussöffnung (11) mit dem Mundstück (7) aufweist, während der Basisteil (24) das Aufnahmeelement (8) aufweist.

## Claims

1. A closure cap, preferably a screw cap, for attaching to a liquid container, preferably a bottle, more preferably a PET bottle, wherein the closure cap comprises a spout opening (11), preferably a reclosable spout opening, and a receiving element (8), which together with the closure cap forms a common receiving volume (20) for receiving at least one dispensing body, and the closure cap can be opened, thus forming an entrance (2) to the receiving volume (20) in order to enable the introduction of the at least one dispensing body into the receiving volume (20) or the removal of said body from the receiving volume (20), wherein the receiving element (8) is permeable to a liquid in order to allow the at least one dispensing body to come into contact with the liquid, wherein a closure element (1, 23) connected to the closure cap is provided, by means of which the entrance (2) can be sealed in a liquid-tight manner or released, wherein a mouthpiece (7) formed as a hollow body is arranged in the spout opening (11), **characterized in that** the mouthpiece seals the receiving element (8) in a liquid-tight manner in a closed position, so that no liquid can flow through the receiving element (8) into the receiving volume (20), and opens the receiving element (8) in an open position, so that liquid can flow through the receiving element (8), the receiving volume (20) and the mouthpiece (7).

2. A closure cap according to claim 1, **characterized in that** the mouthpiece (7) is sealed on the side facing the receiving element (8), so that in the closed state of the mouthpiece (7) no liquid can reach the mouthpiece (7) through the receiving element (8), and in another section with which it protrudes into the receiving volume (20) it comprises at least one opening (15) through which the liquid can flow from the receiving volume (20) into the mouthpiece (7).

3. A closure cap according to claim 1 or 2, **characterized in that** the mouthpiece (7) is displaceable along a sliding axis relative to the receiving element (8).

4. A closure cap according to one of the claims 1 to 3, **characterized in that** a baffle plate (14) is provided in the receiving volume (20), which plate surrounds the mouthpiece (7) at least in part and which is located closer to the receiving element (8) than an opening (15) of the mouthpiece (7) through which liquid can reach the mouthpiece (33) from the receiving volume (20) when the mouthpiece (7) is situated in the open position.

5. A closure cap according to one of the claims 1 to 4, **characterized in that** the mouthpiece (7) is arranged at the edge of the receiving volume (20).

6. A closure cap according to one of the claims 1 to 5, **characterized in that** the receiving element (8) is formed as a flat surface.

7. A closure cap according to one of the claims 1 to 6, **characterized in that** the closure element (1) is formed as a part of the jacket surface (3) of the closure cap, wherein it seals the entrance (2) in the operating position.

8. A closure cap according to one of the claims 1 to 7, **characterized in that** the closure cap comprises an extendable storage element for the dispensing body, which storage element corresponds to the entrance (2) and the receiving volume (20) and which is introduced through the entrance (2) into the receiving volume (20) and can be placed on the receiving element (8).

9. A closure cap according to one of the claims 1 to 8, **characterized in that** the closure element (1) is formed as a slide which is displaceable along the jacket surface (3) of the closure cap.

10. A closure cap according to claim 9, **characterized in that** the slide is displaceable in relation to the closure cap by using at least one profile rail (6).

11. A closure cap according to claim 9 or 10, **characterized in that** the slide surrounds the entire circumference of the closure cap.

12. A closure cap according to claim 11, **characterized in that** the slide is formed as a cylinder jacket.

13. A closure cap according to one of the claims 9 to 12, **characterized in that** the slide latches in the closed state into sealing edges (4) of the closure cap, which edges extend normally to the sliding axis of the slide.

14. A closure cap according to one of the claims 9 to 13, **characterized in that** the slide is made of an elastic material so that the slide can be slid over the sealing edges (4), but seals the entrance (2) in a liquid-tight manner after latching onto the sealing edges (4).

15. A closure cap according to one of the claims 9 to 14, **characterized in that** the sliding axis of the slide and the sliding axis of the mouthpiece (33) extend in parallel.

16. A closure cap according to one of the claims 1 to 8, **characterized in that** the closure element (23) can be screwed together by means of a thread with a base part (24) of the closure cap.

17. A closure cap according to claim 16, **characterized in that** the closure element (23) comprises the spout opening (11) with the mouthpiece (7), while the base part (24) comprises the receiving element (8).

## Revendications

1. Bouchon de fermeture, de préférence bouchon de fermeture vissé, à poser sur un récipient de liquide, de préférence une bouteille, en particulier une bouteille en PET, lequel bouchon de fermeture comprend une ouverture d'écoulement (11), de préférence une ouverture d'écoulement refermable, et un élément formant réceptacle (8) qui forme avec le bouchon de fermeture un volume de réceptacle (20) commun pour recevoir au moins un corps de distribution et le bouchon de fermeture peut être ouvert de façon à former un accès (2) au volume de réceptacle (20) afin de pouvoir introduire l'au moins un corps de distribution dans le volume de réceptacle (20) ou de pouvoir le retirer du volume de réceptacle (20), l'élément formant réceptacle (8) pouvant laisser passer un liquide afin de permettre la mise en contact de l'au moins un corps de distribution avec le liquide, un élément de fermeture (1, 23) relié au bouchon de fermeture étant prévu, par lequel l'accès (2) peut être fermé de manière étanche au liquide ou libéré, une embouchure (7) conformée comme un corps creux étant disposée dans l'ouverture d'écoulement (11), **caractérisé en ce que** l'embouchure (7) ferme l'élément formant réceptacle (8) de façon étanche au liquide dans une position de fermeture, de sorte qu'aucun liquide ne peut s'écouler à travers l'élément formant réceptacle (8) dans le volume de réceptacle (20), et ouvre l'élément formant réceptacle (8) dans une position ouverte de sorte que du liquide peut s'écouler à travers l'élément formant réceptacle (8), le volume de réceptacle (20) et l'embouchure (7).

2. Bouchon de fermeture selon la revendication 1, **caractérisé en ce que** l'embouchure (7) est fermée sur le côté orienté vers l'élément formant réceptacle (8), de sorte que lorsque l'embouchure (7) est fermée, aucun liquide ne peut passer dans l'embouchure (7) à travers l'élément formant réceptacle (8), et présente, dans une autre partie par laquelle elle dépasse dans le volume de réceptacle (20), au moins une ouverture (15) à travers laquelle du liquide peut s'écouler dans l'embouchure (7) à partir du volume de réceptacle (20).

3. Bouchon de fermeture selon la revendication 1 ou 2, **caractérisé en ce que** l'embouchure (7) est capable de translation par rapport à l'élément formant réceptacle (8) le long d'un axe de translation.

4. Bouchon de fermeture selon l'une des revendications 1 à 3, **caractérisé en ce qu'**il est prévu dans le volume de réceptacle (20) une plaque de déviation (14) qui entoure au moins partiellement l'embouchure (7) et qui se trouve plus près de l'élément formant réceptacle (8) qu'une ouverture (15) de l'embouchure (7) à travers laquelle du liquide peut passer du volume de réceptacle (20) dans l'embouchure (33) quand l'embouchure (7) se trouve dans la position ouverte.

5. Bouchon de fermeture selon l'une des revendications 1 à 4, **caractérisé en ce que** l'embouchure (7) est disposée sur le bord du volume de réceptacle (20).

6. Bouchon de fermeture (7) selon l'une des revendications 1 à 5, **caractérisé en ce que** l'élément formant réceptacle (8) est réalisé comme une surface plane.

7. Bouchon de fermeture selon l'une des revendications 1 à 6, **caractérisé en ce que** l'élément de fermeture (1) est réalisé comme une partie de la surface d'enveloppe (3) du bouchon de fermeture, qui ferme l'accès (2) dans la position de fonctionnement.

8. Bouchon de fermeture selon l'une des revendications 1 à 7, **caractérisé en ce que** le bouchon de fermeture comprend un élément de conservation extractible correspondant à l'accès (2) et au volume de réceptacle (20) pour le corps de distribution, lequel élément de conservation peut être introduit à travers l'accès (2) dans le volume de réceptacle (20) et placé sur l'élément formant réceptacle (8).

9. Bouchon de fermeture selon l'une des revendications 1 à 8, **caractérisé en ce que** l'élément de fermeture (1) est réalisé comme une glissière capable de translation le long de la surface d'enveloppe (3) du bouchon de fermeture.

10. Bouchon de fermeture selon la revendication 9, **caractérisé en ce que** la glissière est capable de translation par rapport au bouchon de fermeture en utilisant au moins un rail profilé (6).

11. Bouchon de fermeture selon la revendication 9 ou 10, **caractérisé en ce que** la glissière entoure toute la circonférence du bouchon de fermeture.

12. Bouchon de fermeture selon la revendication 11, **caractérisé en ce que** la glissière est conformée comme une enveloppe cylindrique.

13. Bouchon de fermeture selon l'une des revendications 9 à 12, **caractérisé en ce que** la glissière s'enclenche, dans l'état fermé, dans des bords d'étanchéité (4) du bouchon de fermeture perpendiculaires à l'axe de translation de la glissière.

14. Bouchon de fermeture selon l'une des revendications 9 à 13, **caractérisé en ce que** la glissière est faite de matériau élastique, de sorte qu'elle peut être poussée par-dessus les bords d'étanchéité (4) mais ferme l'accès (2) de manière étanche au liquide après s'être enclenchée dans les bords d'étanchéité (4).

15. Bouchon de fermeture selon l'une des revendications 9 à 14, **caractérisé en ce que** l'axe de translation de la glissière et celui de l'embouchure (33) sont parallèles.

16. Bouchon de fermeture selon l'une des revendications 1 à 8, **caractérisé en ce que** l'élément de fermeture (23) peut être vissé au moyen d'un filetage sur une partie de base (24) du bouchon de fermeture.

17. Bouchon de fermeture selon la revendication 16, **caractérisé en ce que** l'élément de fermeture (23) présente l'ouverture d'écoulement (11) avec l'embouchure (7) tandis que la partie de base (24) présente l'élément formant réceptacle (8).
